# FASCICULE DE BREVET EUROPEEN

(11) **EP 2 086 810 B1**
(45) Date de publication et mention de la délivrance du brevet: **21.08.2013**
(21) Numéro de dépôt: 07870319.6
(22) Date de dépôt: 21.11.2007
(51) Int. Cl.: B61B 12/06, B61B 12/10

(54) **PROCEDE DE SIMULATION DU FREINAGE D'UNE INSTALLATION DE TRANSPORT PAR CABLE, PROCEDE DE DIAGNOSTIC DU FREINAGE D'UNE TELLE INSTALLATION ET DISPOSITIF DE COMMANDE DE L'INSTALLATION**
VERFAHREN ZUR SIMULATION DES BREMSENS EINES KABELTRANSPORTSYSTEMS, VERFAHREN ZUR DIAGNOSE DES BREMSENS DES SYSTEMS UND STEUERVORRICHTUNG FÜR DAS SYSTEM
METHOD FOR SIMULATING THE BRAKING OF A CABLE TRANSPORT SYSTEM, METHOD FOR DIAGNOSING THE BRAKING OF SAID SYSTEM AND CONTROL DEVICE FOR SAID SYSTEM

(30) Priorité: 23.11.2006 FR 0610267
(43) Date de publication de la demande: 12.08.2009
(73) Titulaire: Pomagalski, 38340 Voreppe (FR)
(72) Inventeur: TAMISIER, Franckie, 38330 Saint Nazaire Les Eymes (FR); MICHEL, Daniel, 38120 Proveysieux (FR)
(74) Mandataire: Novagraaf Technologies
(86) Numéro de dépôt international: PCT/FR2007/001915
(87) Numéro de publication internationale: WO 2008/074940

(56) Documents cités:
- EP-A- 1 561 718
- WO-A-03/033388
- WO-A-2004/035448
- FR-A- 2 890 929

## Description

L'invention concerne un procédé de simulation du freinage d'une installation de transport par câble. L'invention concerne également un procédé de diagnostic de moyen de freinage et un dispositif de commande d'une installation de transport par câble permettant de mettre en oeuvre ledit procédé de simulation.

Dans le document WO 2004/035448 est décrit un procédé de surveillance d'un ascenseur comportant au moins un moyen de freinage des moyens moteurs. Selon ce document, le freinage d'un ascenseur est vérifié par établissement de courants moteurs de ligne de base au niveau de plusieurs positions déterminées lorsque la benne se déplace vers le haut et vers le bas à vide et à pleine charge. Lors d'un va-et-vient normal, la charge est enregistrée et le courant moteur requis pour entraîner la charge à une vitesse constante à la position déterminée suivante est prédite et mesurée. Si la différence entre le courant prédit et réel dépasse une tolérance prédéterminée, la cage s'arrête à l'étage suivant, le système est arrêté et un message généré. Lorsque le frein est en condition de fonctionnement approprié, un courant moteur de ligne de base requis pour déplacer une cage d'ascenseur dont le frein est engagé est enregistré. Ensuite, une fraction élevée (telle que 90%) du courant moteur de ligne de base est appliquée afin d'essayer de déplacer la benne. Si la benne se déplace, le système est arrêté et un message généré.

Dans le document EP 1 561 718 est décrit une méthode de surveillance du freinage d'un ascenseur, suivant laquelle la régulation en fréquence d'une commande de l'ascenseur est utilisée pour mesurer le courant du moteur d'entraînement de l'ascenseur. Cette valeur mesurée est comparée à une valeur de référence et l'ascenseur est mis automatiquement hors service lorsque la valeur mesurée passe en-dessous de la valeur de référence.

Dans le document WO 03/033388 est décrit un procédé pour diagnostiquer des installations d'ascenseur à l'aide d'au moins un détecteur d'accélération, qui consiste à mesurer en continu l'accélération d'une cabine de l'installation d'ascenseur en déplacement, à transmettre immédiatement les données d'accélération mesurées à une unité d'analyse, à déterminer des paramètres normalisés à partir de ces données d'accélération, puis à comparer les paramètres normalisés à des paramètres théoriques enregistrés pour l'installation d'ascenseur, afin de détecter un changement d'état, les paramètres théoriques ayant été mesurés et détectés lorsque l'installation d'ascenseur se trouvait dans un état correct.

Pour des raisons de sécurité, les moyens de freinage d'une installation de transport par câble doivent être testés périodiquement. Afin d'effectuer ces tests dans des conditions les plus proches possible des conditions d'utilisations, le freinage doit être testé lorsque l'installation est chargée.

Dans l'art antérieur, il est connu d'équiper l'installation de transport de lestes avant d'effectuer les opérations de contrôle des moyens de freinage. Ainsi, les lestes permettent de simuler le fonctionnement normal d'une installation entraînée en charge. Toutefois, l'installation des lestes est une opération de simulation nécessitant de nombreuses opérations de manutention qui augmente le temps et les coûts du test des moyens de freinage.

L'invention vise à remédier à ces problèmes en proposant un procédé de simulation du freinage d'une installation de transport qui soit simple, peu onéreux, rapide à mettre en oeuvre et précis.

A cet effet, et selon un premier aspect, l'invention propose un procédé de simulation du freinage d'une installation de transport par câble comportant au moins un moyen de freinage et des moyens moteurs, le procédé de simulation comprenant au moins une étape d'application du moyen de freinage sur l'installation entraînée par les moyens moteurs commandés en boucle fermée par un signal de consigne formé par une courbe de pilotage F= f(t) prédéterminée.

Ainsi, les moyens moteurs qui continuent à fonctionner durant l'application du moyen de freinage peuvent notamment simuler l'effort d'une charge sur l'installation. Cette simulation permet notamment de diagnostiquer le moyen de freinage sans avoir à lester ladite installation.
Dans un premier mode de réalisation, pour la commande en boucle fermée, le signal de consigne est comparé à une mesure de l'effort exercé sur le câble, du couple moteur ou d'une variable caractéristique des moyens moteurs et proportionnelle à l'effort exercé sur le câble, au couple moteur ou à la puissance instantanée délivrée par les moyens moteurs.

Dans un second mode de réalisation, pour la commande en boucle fermée, le signal de consigne est comparé à une mesure de la vitesse du câble.

Selon un deuxième aspect de l'invention est proposé un procédé de diagnostic d'au moins un moyen de freinage d'une installation de transport par câble comportant des moyens moteurs, le procédé de diagnostic comportant au moins une phase de test du moyen de freinage comprenant au moins une phase de simulation par le procédé de simulation selon le premier aspect de l'invention opéré sur une installation entraînée à vide et l'enregistrement d'une courbe caractéristique test.

Avantageusement, la phase de test comprend en outre une seconde étape de comparaison de la courbe caractéristique test avec une courbe caractéristique étalon pré enregistrée.

Ainsi, le diagnostic du moyen de freinage s'effectue simplement, par la comparaison de la courbe caractéristique test avec une courbe théorique ou mesurée lors d'une phase préliminaire.

Dans une variante de l'invention, le procédé comprend en outre une phase préliminaire d'étalonnage comportant au moins :
- une étape d'enregistrement de la courbe caractéristique étalon lors d'une application du moyen de freinage sur l'installation fonctionnant en charge ; et
- une étape de d'enregistrement de la courbe de pilotage des moyens moteurs F = f(t) lors d'une application du moyen de freinage sur l'installation entraînée à vide par les moyens moteurs commandés en boucle fermée par un signal de consigne formé par ladite courbe caractéristique étalon.

Cette phase préliminaire permet de prendre en compte les caractéristiques réelles de l'installation, par exemple lors de sa mise en service, et évite d'avoir à établir des courbes théoriques.

Dans une autre variante de l'invention, le procédé de diagnostic comprend en outre une phase préliminaire d'étalonnage comportant au moins :
- une étape d'enregistrement de la courbe de pilotage des moyens moteurs F = f(t) lors d'une application du moyen de freinage sur l'installation fonctionnant en charge ; et
- une étape d'enregistrement de la courbe caractéristique étalon lors d'une application du moyen de freinage sur l'installation entraînée à vide par les moyens moteurs commandés en boucle fermée par un signal de consigne formé par ladite courbe de pilotage.

Avantageusement, la phase préliminaire comporte une première étape de réglage du moyen de freinage. Ainsi, le procédé selon l'invention permet un diagnostic précis.

Avantageusement, la phase préliminaire comprend une opération de vérification de l'étalonnage comprenant :
- une étape d'application du moyen de freinage sur l'installation fonctionnant à vide entraînée par les moyens moteurs commandés en boucle fermée par un signal de consigne formé par la courbe de pilotage F= f(t) et d'enregistrement d'une courbe caractéristique de vérification; et
- une étape de comparaison de la courbe caractéristique de vérification et de la courbe caractéristique étalon.

Ainsi, cette opération permet de valider la cohérence de la phase d'étalonnage.

Avantageusement, la courbe de pilotage F = f(t) est prolongée par une fonction constante K = f(t) afin de prolonger la simulation sur une durée plus longue que la durée de décélération de l'étape d'étalonnage.

Avantageusement, la phase de test comprend en outre:
- une étape d'application du moyen de freinage sur l'installation fonctionnant à vide et d'enregistrement d'une courbe caractéristique à vide, et
- une étape de comparaison de la courbe caractéristique à vide avec une courbe caractéristique étalon à vide préenregistrée.

La courbe caractéristique étalon à vide est une courbe enregistrée lors d'une application du moyen de freinage sur l'installation fonctionnant à vide.

Ainsi, le procédé selon l'invention permet en outre de tester le moyen de freinage sur une installation fonctionnant à vide.

Dans un premier mode de réalisation, les courbes caractéristiques sont des courbes de décélération du câble et l'enregistrement de la courbe de pilotage F= f(t) est réalisé par une mesure de l'effort exercé sur le câble, du couple moteur ou d'une variable caractéristique des moyens moteurs et proportionnelle à l'effort exercé sur le câble, au couple moteur ou à la puissance instantanée délivrée par les moyens moteurs.

Dans un second mode de réalisation, les courbes caractéristiques sont des courbes de mesure de l'effort exercé sur le câble, du couple moteur ou d'une variable caractéristique des moyens moteurs et proportionnelle à l'effort exercé sur le câble, au couple moteur ou à la puissance instantanée délivrée par les moyens moteurs et la courbe de pilotage F = f(t) est réalisée par une mesure de la décélération du câble.

Avantageusement, le procédé utilise une indexation de la position d'au moins un véhicule entraîné par le câble. Ainsi, la précision du diagnostic est assurée car les différents enregistrements peuvent êtres réalisés pour des répartitions de charges sur le câble similaires.

Avantageusement, pour une installation de transport par câble dont le moyen de freinage est un moyen pneumatique ou hydraulique, la phase de test comprend une étape d'enregistrement d'une courbe des variations de pression Pt = f(t) lors de l'application du moyen de freinage et une étape de comparaison de Pt = f(t) avec une courbe Pe=f(t) prédéterminée.

La courbe Pe = f(t) est une courbe des variations de pression enregistrée pendant la phase préliminaire lors de l'application du moyen de freinage.

Ainsi, ces courbes permettent de déterminer si les différences de fonctionnement observées sont liées aux commandes hydrauliques ou pneumatiques.

Enfin, selon un troisième aspect, l'invention concerne un dispositif de commande d'une installation de transport par câble, comprenant des moyens moteurs et au moins un moyen de freinage, le dispositif comprenant des moyens de commande des moyens moteurs, des moyens de commande du moyen de freinage et un dispositif de sécurité. Le dispositif de commande comprend des moyens de commutation du dispositif de sécurité entre une position active dans laquelle est interdite l'utilisation simultanée des moyens moteurs et du moyen de freinage, et une position passive dans laquelle est autorisée ladite utilisation simultanée.

Avantageusement, le dispositif comprend en outre des moyens de mesure de la vitesse du câble, des moyens d'enregistrement de données, des moyens de mesure de pression, des moyens de mesure de l'intensité du courant traversant les moyens moteurs et des moyens d'indexation de la position d'au moins un véhicule.

D'autres objets et avantages de l'invention apparaîtront au cours de la description qui suit, faite en référence aux dessins annexés, dans lesquels :
- la figure 1 représente une courbe caractéristique selon un premier mode de réalisation de l'invention enregistrée lors d'une application du moyen de freinage sur l'installation fonctionnant en charge, ladite courbe de caractéristique étant une courbe de décélération du câble Vec= f(t);
- la figure 2 représente la courbe de décélération étalon Vec = f(t) de la figure 1 et une courbe de pilotage des moyens moteurs F = f(t) enregistrée lors d'une application du moyen de freinage sur une installation entraînée à vide par des moyens moteurs commandé en boucle fermée par un signal de consigne formé par la courbe de décélération Vec = f(t) ;
- la figure 3 représente la courbe de décélération étalon Vec= f(t), la courbe de pilotage des moyens moteurs F= f(t) et une courbe de décélération du câble Vv = f(t) enregistrée lors de d'une opération de vérification de l'étalonnage ; et
- la figure 4 représente les courbes des figures 1 et 2 et trois courbes tests de décélération Vtc = f(t) lorsque le freinage est trop important, réglé ou trop faible.

On entend par boucle fermée au sens de la description détaillée ci-dessous une boucle d'asservissement effectuant une comparaison entre une grandeur de consigne et une grandeur de sortie afin de faire tendre la valeur de sortie vers la valeur de consigne.

En outre, dans la description qui suit, lorsque l'on mentionne une variable caractéristique des moyens moteurs et proportionnelle à l'effort exercé sur le câble, au couple moteur, il pourra par exemple s'agir, suivant le type d'alimentation choisi pour les moyens moteurs, de variables de commande électriques telles que la fréquence de modulation d'un convertisseur alimentant les moyens moteurs, une intensité ou une tension variable d'alimentation des moyens moteurs. Il pourra également s'agir de variables mécaniques directement mesurées sur l'installation, telles que l'effort de tension du câble d'entraînement ou le couple des moyens moteurs.

Une installation de transport par câble est généralement composée d'au moins deux gares entre lesquelles au moins un câble de transport mobile forme une boucle afin de transporter un ou plusieurs véhicules, par exemple une ou plusieurs cabines de téléphérique, d'une gare à une autre. Le cas échéant, le ou les véhicules peuvent être suspendus au câble mobile qui assure leur entraînement. Alternativement, comme il est d'usage pour les installations de grande capacité, les véhicules peuvent être suspendus à des câbles fixes par l'intermédiaire d'un balancier à galets, et entraînés le long des câbles fixes par le câble de transport mobile.

Des moyens moteurs permettent d'entraîner le câble. Les moyens moteurs sont par exemple composés d'un ou plusieurs moteurs électriques, d'une poulie motrice et d'un dispositif débrayable de transmission du mouvement entre le(s) moteur(s) et la poulie motrice.

En outre, l'installation est équipée de moyens de freinage. Les moyens de freinage peuvent notamment comprendre un frein électromagnétique consistant à couper l'alimentation des moteurs, un ou plusieurs freins de service s'appliquant lors des arrêts normaux de l'installation et un ou plusieurs freins d'urgence.

Dans un mode de réalisation de l'invention, le frein de service agit sur l'arbre de transmission des moyens moteurs alors que le frein d'urgence agit directement sur la poulie motrice.

Dans une variante de réalisation, les moyens de freinage sont des freins hydrauliques ou pneumatiques. Les moyens de freinage sont par exemple des moyens de freinage dont l'ouverture est actionnée par des moyens hydrauliques ou pneumatiques tels que des vérins, des moyens de rappel mécaniques tels que des ressorts, permettant de rappeler les moyens de freinage vers leur position fermée de freinage.

L'installation comprend en outre un dispositif de commande de l'installation de transport. Le dispositif comprend au moins des moyens de commande des moyens moteurs et des moyens de commande du (des) moyen(s) de freinage. Avantageusement, le dispositif de commande comprend un dispositif de sécurité qui permet en position active d'arrêter l'alimentation des moyens moteurs dès qu'un moyen de freinage est actionné. Le procédé selon l'invention comprend des étapes pendant lesquelles les moyens moteurs doivent fonctionner simultanément au moyen de freinage. Par conséquent, le dispositif de commande de l'installation comprend un dispositif de commutation du dispositif de sécurité entre sa position active et une position passive dans laquelle la commande simultanée des moyens moteurs et d'un moyen de freinage est autorisée.

Le dispositif de commande comprend également un dispositif de diagnostic. Le dispositif de diagnostic comprend des moyens d'enregistrement des données, est connecté aux moyens moteurs et aux moyens de freinage et reçoit des informations de moyens de mesure de la vitesse du câble, de moyens de mesure d'une variable caractéristique des moyens moteurs, de moyens d'indexation de la position des véhicules et de moyens de mesure de la pression dans les moyens de freinage.

Dans un mode de réalisation, la variable caractéristique des moyens moteurs est l'intensité traversant les moyens moteurs.

Dans une variante, le dispositif de commande et de diagnostic est composé d'un pupitre et d'un automate de commande. Toutefois, on notera que l'invention ne se limite pas à ce mode de réalisation et que tous dispositifs de commande appropriés, informatique ou électronique, pourront être utilisés.

Selon un mode de réalisation avantageux de l'invention, le procédé de diagnostic d'un moyen de freinage comprend une phase préliminaire d'étalonnage qui peut notamment être réalisée lors de la mise en service de l'installation.

Durant la phase d'étalonnage, les moyens de freinage de l'installation sont préalablement réglés aux valeurs réglementaires.

La phase d'étalonnage comprend ensuite une première étape lors de laquelle on applique un moyen de freinage sur l'installation fonctionnant en charge et l'on enregistre une courbe caractéristique étalon. Dans le mode de réalisation représenté, la courbe caractéristique étalon est une courbe 1 de décélération du câble Vec = f(t) (figure 1).

Lors de cette étape, on notera que les moyens moteurs sont arrêtés lors de l'application du moyen de freinage.

Si le moyen de freinage est un moyen pneumatique ou hydraulique, on peut également enregistrer lors de cette étape une courbe de variation de la pression Pe = f(t) dans le moyen de freinage durant son application sur l'installation.

Lors d'une seconde étape, on applique les moyens de freinage sur l'installation entraînée à vide par des moyens moteurs commandés en boucle fermée par un signal de consigne formé par la courbe caractéristique étalon : la courbe 1 de décélération Vec = f(t) dans le mode de réalisation représenté. Le dispositif de commande en boucle fermée effectue une comparaison entre la décélération réelle du câble et la décélération de consigne Vec = f(t) et commande les moyens moteurs afin d'obtenir une décélération réelle correspondant à la consigne. Lors de cette étape, on enregistre la courbe 2 de pilotage des moyens moteurs F = f(t) (figure 2).

Dans le premier mode de réalisation représenté sur la figure 2, la courbe 2 de pilotage correspond à l'évolution de l'intensité du courant électrique traversant les moyens moteurs. On remarquera toutefois que cette courbe peut également être réalisée par la mesure de toute variable reliée à l'effort exercés par les moyens moteurs sur le câble ou au couple moteur, ou à la puissance instantanée délivrée par les moyens moteurs.

On notera que la phase d'étalonnage permet donc de réaliser une courbe 2 de pilotage F = f(t) des moyens moteurs permettant de simuler l'effort d'une charge lors de l'application du moyen de freinage sur une installation à vide.

En outre, on notera que la courbe de pilotage F = f(t) est prolongée par une fonction 7 constante K = f(t) permettant de simuler la charge pendant une durée plus longue que la durée de la décélération du câble lors de la seconde étape d'étalonnage.

En outre, lors de cette seconde étape, on peut également enregistrer la courbe de variation de pression Pe1 = f(t) et vérifier qu'elle correspond à la courbe Pe = f(t) enregistrée précédemment.

De préférence, on prévoit également de vérifier l'étalonnage en enregistrant une courbe caractéristique de vérification lors de l'application du moyen de freinage sur l'installation entraînée à vide par les moyens moteurs commandés en boucle fermée par un signal de consigne formé par le courbe 2 de pilotage F = f(t) comme signal de consigne. Pour le mode de réalisation représenté, la courbe de caractéristique de vérification correspond à la courbe 6 de décélération du câble Vv = f(t). Lors de cette vérification, une courbe caractéristique de vérification (figure 3) et éventuellement une courbe de pression Pe2 = f(t) sont mesurées. Si la courbe caractéristique de vérification coïncide avec la courbe caractéristique étalon, on peut alors valider l'étalonnage. Dans un mode de réalisation de l'invention, on vérifie également la concordance des courbes de pression Pe = f(t) et Pe2 = f(t).

Le procédé de diagnostic comprend au moins une étape de test du moyen de freinage. Cette étape de test peut notamment être réalisée périodiquement afin de vérifier que le réglage du frein est en conformité avec les valeurs de réglage réglementaires.

Lors de cette étape de test, on réalise sur une installation entraînée à vide une opération de simulation d'un freinage réalisé sur une installation entraînée en charge. A cet effet, on applique les moyens de freinage sur une installation entraînée à vide par les moyens moteurs commandés en boucle fermée par un signal de consigne formé par la courbe de pilotage F = f(t) enregistrée précédemment. Ainsi, lors de cette étape les moyens moteurs simulent l'effort de la charge et une courbe caractéristique test est enregistrée.

Dans le mode de réalisation représenté sur la figure 4, trois courbes caractéristiques test formées par des courbes 3, 4, 5 de décélération du câble Vtc = f(t) sont représentées..

Afin de déterminer si le réglage des freins est conforme, on compare la courbe caractéristique test 3, 4, 5 Vtc= f(t) avec la courbe caractéristique étalon : Vec = f(t).

Sur la figure 4, la première courbe 3 possède une pente plus forte que la courbe étalon Vec = f(t) et représente un cas dans lequel le freinage est trop important. La seconde courbe 4 possède une pente du même ordre que la courbe étalon Vec = f(t) et représente un cas dans lequel le freinage est réglé. Enfin, la troisième courbe 5 possède une pente plus faible que la courbe étalon Vec = f(t) et représente un cas dans lequel le freinage est trop faible. En fonction de la comparaison des courbes Vec = f(t) et Vtc = f(t), on peut alors ajuster les moyens de freinage afin de les régler.

Avantageusement, la phase de test comprend également une étape d'enregistrement d'une courbe de pression Pt = f(t) dans le moyen de freinage. La courbe Pt = f(t) est ensuite comparée à la courbe de pression étalon Pe = f(t). Ainsi, on pourra approfondir le diagnostic du moyen de freinage en déterminant si les déviations constatés entre les courbes Vec = f(t) et Vtc = f(t) sont liées aux commandes hydrauliques ou pneumatiques.

Dans un mode de réalisation de l'invention, le procédé de diagnostic peut également inclure le test préliminaire du moyen de freinage sur l'installation fonctionnant à vide. À cet effet, on réalise l'enregistrement d'une courbe caractéristique étalon à vide lors de l'application du moyen de freinage sur une installation fonctionnant à vide pendant la phase préliminaire d'étalonnage. En l'occurrence, la courbe caractéristique étalon à vide est une courbe de décélération Vev = f(t) pour le mode de réalisation représenté.. Ensuite, pendant la phase de test, on réalise l'enregistrement d'une courbe caractéristique lors de l'application du moyen de freinage sur une installation fonctionnant à vide, en l'occurrence une courbe de décélération Vtv = f(t) dans le cas présent. On compare ensuite les courbes de caractéristiques Vev = f(t) et Vtv = f(t) afin de déceler un éventuel mauvais réglage du moyen de freinage.

Dans un second mode de réalisation non représenté, les courbes caractéristiques peuvent également être des courbes de mesure de l'effort exercé sur le câble, du couple moteur ou d'une variable caractéristique des moyens moteurs et proportionnelle à l'effort exercé sur le câble au couple moteur. Dans ce cas, la courbe de pilotage correspond à une courbe de décélération du câble. On notera toutefois que pour ce mode de réalisation, l'interprétation de la comparaison entre les courbes caractéristique étalon et caractéristique test est moins aisée.

On remarquera également que, dans cas, lors de la phase d'étalonnage, on enregistre la courbe de pilotage des moyens moteurs F= f(t) lors d'une application du moyen de freinage sur l'installation fonctionnant en charge. Puis, lors de la seconde étape, l'on enregistre alors une courbe caractéristique étalon lors d'une application du moyen de freinage sur l'installation entraînée à vide par les moyens moteurs commandés en boucle fermée par un signal de consigne formé par la courbe de pilotage précédemment enregistrée.

Avantageusement, le procédé de diagnostic selon l'invention permet de tester le réglage des différents moyens de freinage de l'installation, tels que le frein électromagnétique, le ou les freins d'urgence et le ou les freins de service. À cet effet, le procédé prévoit d'enregistrer pour chaque type de moyen de freinage les courbes 1, 3, 4, 5, 6 de décélération Vec = f(t), Vtc = f(t), Vv = f(t), Vev = f(t), Vtv = f(t) et la courbe 2 de pilotage des moyens moteurs F = f(t). Ainsi, le réglage de chaque moyen de freinage peut être testé de façon indépendante.

Afin d'établir un diagnostic précis des moyens de freinage, il est avantageux que la position du ou des véhicules sur le câble soit indexée de façon précise de manière à ce que toutes les applications du moyen de freinage réalisées pour le besoin de ce procédé soient effectuées pour des répartitions des charges sur le câble similaires.

Par ailleurs, on remarquera que lorsque le moyen de freinage à tester ne fonctionne pas en mode tout ou rien, l'application du moyen de freinage devra, dans le cadre du procédé de diagnostic, se faire à des niveaux identiques.

On notera également que lorsque les moyens de freinage sont des moyens commandés par une modulation de l'effort en fonction de la décélération de la ligne, il est nécessaire de suspendre la modulation avant la réalisation du procédé de diagnostic du moyen de freinage.

Toutefois, le procédé de simulation selon l'invention rend également possible le diagnostique de la modulation de l'effort en fonction de la décélération de la ligne. En effet, lorsqu'on commande les moyens moteurs en boucle fermée par un signal de consigne formé par une courbe de pilotage F = f(t) qui est une courbe de décélération. On peut tester le dispositif de modulation en faisant varier la courbe de pilotage F =f(t) par rapport à une courbe de pilotage Fe= f(t) enregistrée pendant la phase d'étalonnage et en observant le réponse du dispositif de modulation.

La démonstration mathématique permettant de valider le procédé de diagnostic décrit ci-dessus est la suivante :

Lors de la phase préliminaire, lorsqu'on actionne le moyen de freinage sur l'installation fonctionnant à vide et l'on enregistre Vec = f(t), on peut écrire la relation suivante : $Fc + Ffe = Mc * αec$
Avec:
- Fc : force générée par la charge de l'installation en charge ;
- Ffe : force de freinage étalon
- M : masse du câble et des véhicules ; et
- α : accélération du câble.

De même, lorsqu'on actionne le moyen de freinage sur une installation fonctionnant à vide, on peut écrire la relation suivante ; $Fv + Ffe = Mv * αv$
Avec:
- Fv : force générée par la charge de l'installation à vide.

Lors de la phase préliminaire d'étalonnage, lorsqu'on commande les moyens moteurs avec comme signal de consigne, la courbe de décélération 1 Vec = f(t), on peut écrire la relation suivante : $Fmot + Fv + Ffe = Mv * αec$
ou $Fmot = Mv * αec - Fv - Ffe$
avec Fmot : force générée par le moteur.

Enfin, lors de la phase de test, lorsqu'on commande les moyens moteurs avec la courbe 2 de pilotage F = f(t) et l'on mesure la courbe 3, 4, 5 Vtc = f(t), on peut écrire la relation suivante : $Fmot + Fv - Fft = Mv * αtc$

On remplaçant Fmot de la relation c' : $Mv * αec - Fv - Ffe + Fv - Fft = Mv * αtc$ $Mv * αec - Ffe - Fft = Mv * αtc$

Ainsi, si les courbes Vec = f(t) et Vtc = f(t) sont similaires alors αec = αtc. Par conséquent, la force de freinage du moyen de freinage testé est égale à la force de freinage étalon du moyen de freinage : Fft= Ffe. Dans ce cas, le moyen de freinage est donc réglé.

## Revendications

1. Procédé de simulation du freinage d'une installation de transport par câble comportant au moins un moyen de freinage et des moyens moteurs, **caractérisé en ce que** le procédé de simulation comprend au moins une étape d'application du moyen de freinage sur l'installation par les moyens moteurs commandés en boucle fermée par un signal de consigne formé par une courbe (2) de pilotage F= f(t) prédéterminée.

2. Procédé de simulation selon la revendication 1, **caractérisé en ce que** pour la commande en boucle fermée, le signal de consigne est comparé à une mesure de l'effort exercé sur le câble, du couple moteur ou d'une variable caractéristique des moyens moteurs et proportionnelle à l'effort exercé sur le câble, au couple moteur ou à la puissance instantanée délivrée par les moyens moteurs.

3. Procédé de simulation selon la revendication 1, **caractérisé en ce que** pour la commande en boucle fermée, le signal de consigne est comparé à une mesure de la vitesse du câble.

4. Procédé de diagnostic d'au moins un moyen de freinage d'une installation de transport par câble comportant des moyens moteurs, le procédé de diagnostic comportant au moins une phase de test du moyen de freinage, **caractérisé en ce que** la phase de test du moyen de freinage comprend au moins une phase de simulation par le procédé de simulation selon la revendication 1 à 3 opérée sur une installation entraînée à vide et l'enregistrement d'une courbe (4, 5, 6) caractéristique test.

5. Procédé de diagnostic selon la revendication 4, **caractérisé en ce que** la phase de test comprend en outre une seconde étape de comparaison de la courbe (4, 5, 6) caractéristique test avec une courbe caractéristique étalon (1) préenregistrée.

6. Procédé de diagnostic selon l'une quelconque des revendications 4 ou 5, **caractérisé en ce qu'**il comprend en outre une phase préliminaire d'étalonnage comportant au moins :
- une étape d'enregistrement de la courbe (1) caractéristique étalon lors d'une application du moyen de freinage sur l'installation fonctionnant en charge ; et
- une étape d'enregistrement de la courbe (2) de pilotage des moyens moteurs F = f(t) lors d'une application du moyen de freinage sur l'installation entraînée à vide par les moyens moteurs commandés en boucle fermée par un signal de consigne formé par ladite courbe caractéristique étalon (1).

7. Procédé de diagnostic selon l'une quelconque des revendications 4 ou 5, **caractérisé en ce qu'**il comprend en outre une phase préliminaire d'étalonnage comportant au moins :
- une étape d'enregistrement de la courbe de pilotage (1) des moyens moteurs F = f(t) lors d'une application du moyen de freinage sur l'installation fonctionnant en charge ; et
- une étape d'enregistrement de la courbe caractéristique étalon (2) lors d'une application du moyen de freinage sur l'installation entraînée à vide par les moyens moteurs commandés en boucle fermée par un signal de consigne formé par ladite courbe de pilotage (1).

8. Procédé de diagnostic selon l'une quelconque des revendications 4 à 7, **caractérisé en ce que** les courbes caractéristiques sont des courbes de décélération du câble.

9. Procédé de diagnostic selon la revendication 8, **caractérisé en ce que** l'enregistrement de la courbe (2) de pilotage des moyens moteurs F = f(t) est réalisée par une mesure de l'effort exercé sur le câble, du couple moteur ou d'une variable caractéristique des moyens moteurs et proportionnelle à l'effort exercé sur le câble, au couple moteur ou à la puissance instantanée délivrée par les moyens moteurs.

10. Procédé de diagnostic selon l'une quelconque des revendications 4 à 7, caractérisé en ce les courbes caractéristiques sont des courbes de mesure de l'effort exercé sur le câble, du couple moteur ou d'une variable caractéristique des moyens moteurs et proportionnelle à l'effort exercé sur le câble, au couple moteur ou à la puissance instantanée délivrée par les moyens moteurs.

11. Procédé de diagnostic selon la revendication 10, **caractérisé en ce que** l'enregistrement de la courbe de pilotage des moyens moteurs F = f(t) est réalisée par une mesure de la décélération du câble.

12. Procédé de diagnostic selon l'une quelconque des revendications 4 à 11, **caractérisé en ce que** la courbe (2) de pilotage des moyens moteurs F= f(t) est prolongée par une fonction (7) constante K = f(t).

13. Dispositif de commande d'une installation de transport par câble comprenant des moyens moteurs et au moins un moyen de freinage, le dispositif comprenant des moyens de commande des moyens moteurs, des moyens de commande du moyen de freinage et un dispositif de sécurité, le dispositif de commande étant **caractérisé en ce qu'**il comprend des moyens de commutation du dispositif de sécurité entre une position active dans laquelle est interdite l'utilisation simultanée des moyens moteurs et du moyen de freinage, et une position passive dans laquelle est autorisée ladite utilisation simultanée.

14. Dispositif de commande selon la revendication 13, **caractérisé en ce qu'**il comprend en outre des moyens de mesure de la vitesse du câble.

15. Dispositif de commande selon l'une quelconque des revendications 13 et 14, **caractérisé en ce qu'**il comprend des moyens de mesure de l'intensité du courant traversant les moyens moteurs.

## Patentansprüche

1. Simulationsverfahren des Bremsens einer Kabeltransportanlage, die mindestens eine Bremseinrichtung und Antriebseinrichtungen aufweist, **dadurch gekennzeichnet, dass** das Simulationsverfahren mindestens einen Schritt des Anwendens der Bremseinrichtung an die Anlage durch die Antriebseinrichtungen enthält, die in geschlossenem Regelkreis von einem Sollsignal gesteuert werden, das von einer vorbestimmten Steuerkurve (2) F = f(t) geformt wird.

2. Simulationsverfahren nach Anspruch 1, **dadurch gekennzeichnet, dass** für die Steuerung in geschlossenem Regelkreis das Sollsignal mit einem Messwert der auf das Kabel ausgeübten Kraft, des Antriebsdrehmoments oder einer Variablen verglichen wird, die für die Antriebseinrichtungen charakteristisch und zur auf das Kabel ausgeübten Kraft, zum Antriebsdrehmoment oder zur von den Antriebseinrichtungen gelieferten Augenblicksleistung proportional ist.

3. Simulationsverfahren nach Anspruch 1, **dadurch gekennzeichnet, dass** für die Steuerung in geschlossenem Regelkreis das Sollsignal mit einem Messwert der Geschwindigkeit des Kabels verglichen wird.

4. Verfahren zur Diagnose mindestens einer Bremseinrichtung einer Antriebseinrichtungen aufweisenden Kabeltransportanlage, wobei das Diagnoseverfahren mindestens eine Testphase der Bremseinrichtung aufweist, **dadurch gekennzeichnet, dass** die Testphase der Bremseinrichtung mindestens eine Simulationsphase durch das Simulationsverfahren nach Anspruch 1 bis 3, die an einer leerlaufenden Anlage durchgeführt wird, und die Speicherung einer charakteristischen Testkurve (4, 5, 6) enthält.

5. Verfahren zur Diagnose nach Anspruch 4, **dadurch gekennzeichnet, dass** die Testphase außerdem einen zweiten Schritt des Vergleichs der charakteristischen Testkurve (4, 5, 6) mit einer vorab gespeicherten charakteristischen Kalibrierkurve (1) enthält.

6. Verfahren zur Diagnose nach einem der Ansprüche 4 oder 5, **dadurch gekennzeichnet, dass** es außerdem eine vorhergehenden Kalibrierungsphase enthält, die mindestens aufweist:
- einen Schritt der Speicherung der charakteristischen Kalibrierkurve (1) bei einer Anwendung der Bremseinrichtung an die im Lastbetrieb arbeitende Anlage; und
- einen Schritt der Speicherung der Steuerkurve (2) F = f(t) der Antriebseinrichtungen bei einer Anwendung der Bremseinrichtung an die von den durch ein von der charakteristischen Kalibrierkurve (1) geformtes Sollsignal in geschlossenem Regelkreis gesteuerten Antriebseinrichtungen leerlaufend angetriebene Anlage.

7. Verfahren zur Diagnose nach einem der Ansprüche 4 oder 5, **dadurch gekennzeichnet, dass** es außerdem eine vorhergehende Kalibrierungsphase enthält, die mindestens aufweist:
- einen Schritt der Speicherung der Steuerkurve (2) F = f(t) der Antriebseinrichtungen bei einer Anwendung der Bremseinrichtung an die im Lastbetrieb arbeitende Anlage; und
- einen Schritt der Speicherung der charakteristischen Kalibrierkurve (1) bei einer Anwendung der Bremseinrichtung an die von den durch ein von der Steuerkurve (2) geformtes Sollsignal in geschlossenem Regelkreis gesteuerten Antriebseinrichtungen leerlaufend angetriebene Anlage.

8. Verfahren zur Diagnose nach einem der Ansprüche 4 bis 7, **dadurch gekennzeichnet, dass** die charakteristischen Kurven Bremsverzögerungskurven des Kabels sind.

9. Verfahren zur Diagnose nach Anspruch 8, **dadurch gekennzeichnet, dass** die Speicherung der Steuerkurve (2) F = f(t) der Antriebseinrichtungen durch eine Messung der auf das Kabel ausgeübten Kraft, des Antriebsdrehmoments oder einer Variablen durchgeführt wird, die für die Antriebseinrichtungen charakteristisch und zur auf das Kabel ausgeübten Kraft, zum Antriebsdrehmoment oder zur von den Antriebseinrichtungen gelieferten Augenblicksleistung proportional ist.

10. Verfahren zur Diagnose nach einem der Ansprüche 4 bis 7, **dadurch gekennzeichnet, dass** die charakteristischen Kurven Messkurven der auf das Kabel ausgeübten Kraft, des Antriebsdrehmoments oder einer Variablen sind, die für die Antriebseinrichtungen charakteristisch und zur auf das Kabel ausgeübten Kraft, zum Antriebsdrehmoment oder zur von den Antriebseinrichtungen gelieferten Augenblicksleistung proportional ist.

11. Verfahren zur Diagnose nach Anspruch 10, **dadurch gekennzeichnet, dass** die Speicherung der Steuerkurve der Antriebseinrichtungen F = f(t) durch eine Messung der Bremsverzögerung des Kabels durchgeführt wird.

12. Verfahren zur Diagnose nach einem der Ansprüche 4 bis 11, **dadurch gekennzeichnet, dass** die Steuerkurve (2) F = f(t) der Antriebseinrichtungen durch eine konstante Funktion (7) K = f(t) verlängert wird.

13. Steuervorrichtung einer Kabeltransportanlage, die Antriebseinrichtungen und mindestens eine Bremseinrichtung enthält, wobei die Vorrichtung Steuereinrichtungen der Antriebseinrichtungen, Steuereinrichtungen der Bremseinrichtung und eine Sicherheitsvorrichtung enthält, wobei die Steuervorrichtung **dadurch gekennzeichnet ist, dass** sie Einrichtungen zur Umschaltung der Sicherheitsvorrichtung zwischen einer aktiven Stellung, in der die gleichzeitige Verwendung der Antriebseinrichtungen und der Bremseinrichtung verboten ist, und einer passiven Stellung enthält, in der die gleichzeitige Verwendung erlaubt ist.

14. Steuervorrichtung nach Anspruch 13, **dadurch gekennzeichnet, dass** sie außerdem Einrichtungen zur Messung der Geschwindigkeit des Kabels enthält.

15. Steuervorrichtung nach einem der Ansprüche 13 und 14 **dadurch gekennzeichnet, dass** sie Einrichtungen zur Messung des durch die Antriebseinrichtungen fließenden Stroms enthält.

## Claims

1. Method for simulating the braking of a cable-transport installation comprising at least one braking means and driving means, **characterized in that** the simulation method comprises at least one step of applying the braking means on the installation by the driving means controlled in a closed loop by a set-point signal formed by a predetermined control curve (2) F=f(t).

2. Method for simulating according to Claim 1, **characterized in that**, for the closed-loop control, the set-point signal is compared with a measurement of the force exerted on the cable, of the drive torque or of a variable characteristic of the driving means and proportional to the force exerted on the cable, to the drive torque or to the instantaneous power delivered by the driving means.

3. Method for simulating according to Claim 1, **characterized in that**, for the closed-loop control, the set-point signal is compared with a measurement of the speed of the cable.

4. Method for diagnosing at least one braking means of a cable-transport installation comprising driving means, the method for simulating comprising at least one phase for testing the braking means, **characterized in that** the phase for testing the braking means comprises at least one simulation phase via the simulation method according to Claims 1 to 3 carried out on an installation operated when empty and the recording of a characteristic test curve (4, 5, 6).

5. Method for diagnosing according to Claim 4, **characterized in that** the phase for testing also comprises a second step of comparing the characteristic test curve (4, 5, 6) with a prerecorded characteristic benchmark curve (1).

6. Method for simulating according to either one of Claims 4 and 5, **characterized in that** it also comprises a preliminary benchmarking phase comprising at least:
- a step of recording the characteristic benchmark curve (1) during an application of the braking means on the installation operating under load; and
- a step of recording the control curve (2) of the driving means F=f(t) during an application of the braking means on the installation operated when empty by the driving means controlled in a closed loop by a set-point signal formed by the said characteristic benchmark curve (1).

7. Method for simulating according to either one of Claims 4 and 5, **characterized in that** it also comprises a preliminary benchmarking phase comprising at least:
- a step of recording the control curve (2) of the driving means F=f(t) during an application of the braking means on the installation operating under load; and
- a step of recording the characteristic benchmark curve (1) during an application of the braking means on the installation operated when empty by the driving means controlled in a closed loop by a set-point signal formed by the said control curve (2).

8. Method for simulating according to any one of Claims 4 to 7, **characterized in that** the characteristic curves are curves of deceleration of the cable.

9. Method for simulating according to Claim 8, **characterized in that** the recording of the control curve (2) of the driving means F=f(t) is carried out by a measurement of the force exerted on the cable, of the drive torque or of a variable characteristic of the driving means and proportional to the force exerted on the cable, to the driving torque or to the instantaneous power delivered by the driving means.

10. Diagnostic method according to any one of Claims 4 to 7, **characterized in that** the characteristic curves are curves of measurement of the force exerted on the cable, of the driving torque or of a variable characteristic of the driving means and proportional to the force exerted on the cable, to the driving torque or to the instantaneous power delivered by the driving means.

11. Diagnostic method according to Claim 10, **characterized in that** the recording of the control curve of the driving means F=f(t) is carried out by a measurement of the deceleration of the cable.

12. Diagnostic method according to any one of Claims 4 to 11, **characterized in that** the control curve (2) of the driving means F=f(t) is extended by a constant function (7) K = f (t) .

13. Device for controlling a cable-transport installation comprising driving means and at least one braking means, the device comprising means for controlling the driving means, means for controlling the braking means and a safety device, the control device being **characterized in that** it comprises means for switching the safety device between an active position in which the simultaneous use of the driving means and of the braking means is not allowed, and a passive position in which the said simultaneous use is allowed.

14. Control device according to Claim 13, **characterized in that** it also comprises means for measuring the speed of the cable.

15. Control device according to either one of Claims 13 and 14, **characterized in that** it comprises means for measuring the intensity of the current passing through the driving means.
